# EUROPÄISCHE PATENTSCHRIFT

(11) **EP 2 990 581 B1**
(45) Veröffentlichungstag und Bekanntmachung des Hinweises auf die Patenterteilung: **26.01.2022**
(21) Anmeldenummer: 15182151.9
(22) Anmeldetag: 24.08.2015
(51) Int. Cl.: E06B 5/16, E06B 3/263

(54) **TÜR ODER FENSTER MIT BRANDSCHUTZEIGENSCHAFTEN**
DOOR OR WINDOW WITH FIRE PROTECTION PROPERTIES
PORTE OU FENETRE PRESENTANT DES PROPRIETES IGNIFUGES

(30) Priorität: 25.08.2014 DE 102014112107
(43) Veröffentlichungstag der Anmeldung: 02.03.2016
(73) Patentinhaber: SCHÜCO International KG, 33609 Bielefeld (DE)
(72) Erfinder: SIEKMANN, Carsten, 32120 Hiddenhausen (DE); LUTZENBERGER, Tobias, 33602 Bielefeld (DE)
(74) Vertreter: Specht, Peter

(56) Entgegenhaltungen:
- DE-U1- 8 505 873

## Beschreibung

Die vorliegende Erfindung betrifft eine Tür oder ein Fenster mit Brandschutzeigenschaften nach dem Oberbegriff des Anspruchs 1.

Derartige Türen oder Fenster mit Brandschutzeigenschaften sind aus dem Stand der Technik bekannt.

Die DE 85 05 873 offenbart einen Tür oder Fenster des Stands der Technik.

Verbundprofile bestehen aus mindestens einem metallischen Außenprofil und einem metallischen Innenprofil, die durch mindestens ein den Wärmedurchgang reduzierendes Element, zum Beispiel ein Isoliersteg, miteinander verbunden sind. Nachteilig bei derartigen Verbundprofilen ist, dass sich diese bei unterschiedlichen Temperaturen auf der Innen- und Außenseite eines aus ihnen aufgebauten Bauelements, beispielsweise einer Tür, verbiegen. Diese Erscheinung wird üblicherweise als sogenannter Bimetalleffekt bezeichnet.

Durch diesen Bimetalleffekt kann es leicht zu Undichtigkeiten kommen, die insbesondere auch bei Brandschutzkonstruktionen unbedingt vermieden werden müssen. Um das Problem des Bimetalleffektes auszuräumen, sind bereits zahlreiche Lösungen vorgeschlagen worden. Eine Lösung, die sich besonders bewährt hat, wird in der EP 0 829 609 B1 beschrieben.

Brandschutzkonstruktionen aus thermisch getrennten Profilkonstruktionen, sind ebenfalls seit langem bekannt. So wird beispielsweise in der EP 0 717 165 B1 ein Profilsystem in Brandschutzausführung beschrieben, das aus einem Metallprofil besteht, dass einen Mittelbereich aufweist, in dem der Wärmefluss gegenüber den Außenbereichen herabgesetzt ist. Nachteilig bei derartigen Brandschutzkonstruktionen ist, dass sich diese im Brandfall, also bei unterschiedlichen Temperaturen auf der Innen- und Außenseite), ebenfalls verbiegen. Auch hier stellt sich ursächlich durch die Temperaturentwicklung im Brandfall also der sogenannte Bimetalleffekt ein. Durch den Bimetalleffekt kann es bei Brandschutzkonstruktionen sogar zum Flammendurchschlag durch ein entsprechendes Bauelement, wie z.B. einer Tür kommen. Um hier Abhilfe zu schaffen, werden die Flügelrahmen mehrfach verriegelt, um so die Durchbiegung zu verhindern. Zusätzlich werden in den Kammern zwischen den Elementen (Blendrahmen/Flügelrahmen) Brandschutzmaterialien eingesetzt, die bei entsprechender Temperaturbeaufschlagung mit einer endothermen Reaktion reagieren bzw. aufschäumen und dadurch verhindern, heiße Gase oder Flammen durch die Kammern dringen.

Sowohl der Einsatz von besonderen Dämmprofilen aus Brandschutzmaterialien, wie auch die Verwendung von Mehrfach-Verriegelungen sind aufwändig und damit teuer und darüber hinaus reparaturanfällig.

Die Erfindung hat ausgehend von diesem Stand der Technik demnach die Aufgabe, eine Tür oder ein Fenster mit Brandschutzeigenschaften zu schaffen, die / das die oben genannten Nachteile, insbesondere den Bimetalleffekt der Profile, sowohl unter Umgebungstemperaturen, wie auch im Brandfall zumindest signifikant verringert. Brandschutz bedeutet zumindest ein Einhalten eines Brandschutzes 30 Minuten (T 30).

Die vorliegende Erfindung löst dieses Problem durch den Gegenstand des Anspruchs 1.

Demnach ist erfindungsgemäß vorgesehen, dass zumindest einer der vertikalen Flügelrahmenholme aus einem thermisch nicht getrennten Profil hergestellt ist. Ein thermisch nicht getrenntes Profil ist vorzugsweise ein aus Metall oder einer Metalllegierung hergestelltes Profil, bei dem nicht zwei oder mehr Metall-Profile bzw. - schalen durch einen oder mehrere Isolierstege getrennt sind bzw. bei dem nicht einer oder mehrere Isolierprofile die Metallprofile eines Verbundprofils voneinander trennen.

Der Erfindung verzichtet bewusst auf die Vorteile einer thermischen Trennung im Flügelrahmen, um die größeren Vorteile einer erfindungsgemäßen Konstruktion für Türen oder Fenster mit Brandschutzeigenschaften -nämlich die Vermeidung des Bimetalleffektes im Brandfall- zu erhalten. Unter Türen oder Fenster mit Brandschutzeigenschaften werden solche verstanden, die mindestens die Norm T-30 (Brandschutz- bzw. Feuerschutzklasse) oder mehr einhalten.

Durch eine erfindungsgemäße Gestaltung einer Tür oder eines Fensters mit Brandschutzeigenschaften mit einem Flügelrahmen ohne oder mit nur teilweiser thermischen Trennung und einen Blendrahmen mit thermischer Trennung kann in besonders einfacher und damit vorteilhafter Weise auf eine teure und aufwändig zu montierende Verriegelungen und/ oder auf besondere Dämmprofile mit Brandschutzeigenschaften verzichtet werden.

Die beschriebene Konstruktion, die für Brandschutztüren oder -fenster zum Einsatz kommen soll, kennzeichnet sich somit in vorteilhafter Weise durch einen erheblichen Kostenvorteil im Vergleich zum Stand der Technik, da auf teure Mehrfachverriegelungen und eine entsprechend aufwändige Montage verzichtet werden kann.

Weitere vorteilhafte Ausführungen der Erfindung sind den Unteransprüchen zu entnehmen.

Ausführungsbeispiele des erfindungsgemäßen Gegenstandes sind in den Zeichnungen dargestellt und werden im Folgenden näher beschrieben. Es zeigt:
- Figur 1:: eine Vorderansicht einer Tür;
- Figur 2:: eine Seitenansicht im Schnitt der Tür aus Fig. 1;
- Figur 3:: eine Seitenansicht im Schnitt einer Ausführungsvariante der Tür aus Fig. 1.

Die Fig. 1 zeigt eine Tür 1a, 1b mit Brandschutzeigenschaften, die einen Flügelrahmen 2 und einen Blendrahmen 3a, 3b aufweist. Dies ist lediglich rein beispielhaft zu verstehen. Alternativ zu der in Fig. 1 dargestellten Tür 1a, 1b kann die vorliegende Erfindung auch bei Fenstern oder anderen Bauelementen zur Anwendung kommen.

Für die vorliegende Erfindung ist insbesondere der Aufbau des beweglichen Flügelrahmens 2 von Bedeutung. Der Flügelrahmen 2 weist einen vertikalen Flügelrahmenholm 6 auf der Griffseite sowie einen weiteren vertikalen Flügelrahmenholm 7 auf der Bandseite auf. Darüber hinaus weist der Flügelrahmen 2 ein oberen horizontalen Flügelrahmenholm 8 sowie einen unteren horizontalen Flügelrahmenholm 9 auf. Der untere horizontale Flügelrahmenholm 9 kann aus einem sogn. Sockelprofil hergestellt sein, es kann aber auch das gleiche Profil wie bei den übrigen Flügelrahmenholmen 6, 7, 8 verwendet werden. Die Flügelrahmenholme 6, 7, 8 sind zu dem Flügelrahmen 2 zusammengefügt, so dass in den Flügelrahmen 2 eine sogn. Füllung 20 eingesetzt werden kann. Der Blendrahmen 3a, 3b dieser Tür 1 ist mit Seitenteilen 10, 11 ausgestattet und weist Blendrahmenholme 12a, 12b, 13a, 13b, 14a, 14b auf.

Erfindungsgemäß wird mindestens der vertikale Flügelrahmenholm 6 auf der Griffseite aus einem thermisch ungetrennten Profil 4 ausgebildet. Vorzugsweise wird auch der zweite vertikal Flügelrahmenholm 7 auf der Bandseite aus dem thermisch ungetrennten Profil 4 ausgebildet, besonders bevorzugt wird zusätzlich der obere horizontale Flügelrahmenholm 8 und ganz besonders bevorzugt alle vier Flügelrahmenholme 6, 7, 8, 9 aus dem thermisch ungetrennten Profil 4 ausgeführt. Durch eine solche Ausführung der Flügelrahmenholme 6, 7, 8, 9 wird ein Bimetalleffekt beim Flügelrahmen bei einseitiger Temperaturbeaufschlagung ausgeschlossen oder prägt sich nur unwesentlich aus.

In Fig. 2 ist die Tür aus Fig. 1 im Schnitt dargestellt. Zur Vereinfachung ist nur ein horizontal verlaufender Abschnitt dargestellt. Der waagerecht verlaufende Flügelrahmenholm 8 des Flügelrahmens 2 ist hier aus einem thermisch ungetrennten Profil 4 ausgeführt.

Das thermisch ungetrennte Profil 4 weist einen T-förmigen Querschnitt auf, wobei das "T" um 90° nach links gedreht ist. Das Profil weist eine zentrale Hohlkammer 15 auf. Das thermisch ungetrennte Profil 4 weist weiterhin zwei Stege 16, 17 auf, deren freien Enden jeweils eine Nut 18, 19 aufweist, die jeweils ein Dichtungsprofil (hier nicht dargestellt) aufnehmen. Das thermisch ungetrennte Profil 4 weist ferner einen Falz 23 auf, in den die Füllung 20 eingesetzt ist. Der Falz 23 weist eine Nut 21 auf, in die eine Halteleiste 22 eingesetzt ist. Das thermisch ungetrennte Profil 4 ist vorzugsweise aus einem Metall, besonders bevorzugt aus einem Aluminiumwerkstoff im Strangpressverfahren hergestellt.

Besonders vorteilhaft ist, dass die Profilkontur eines thermisch ungetrennten Flügelrahmenprofils 4 mit der der Kontur eines thermisch getrennten Flügelprofils (hier nicht dargestellt) entspricht, insbesondere wenn diese über Gehrungsecken miteinander verbunden werden, z. B. wenn nicht alle vier Flügelrahmenholme 6, 7, 8, 9 thermisch ungetrennt ausgeführt sind.

Der waagerecht verlaufende Blendrahmenholm 14a des Blendrahmens 3a ist hier aus einem Verbundprofil 5a ausgeführt.

Das Verbundprofil 5a weist ein erstes Teilprofil 24a, auf, in welchem hier wenigstens eine Hohlkammer 26a ausgebildet ist, sowie ein zweites Teilprofil 25a, in dem ebenfalls vorzugsweise wenigstens eine Hohlkammer 27a ausgebildet ist. Die metallischen Profile 24a, 25a können alternativ auch ohne ausgeprägte Hohlkammern 26a, 27a, ausgeführt sein oder mehrere Hohlkammern aufweisen.

Das erste Teilprofil 24a ist mit dem zweiten Teilprofil 25a über wenigstens einen oder mehrere Isolierstege 28a (hier parallel ausgerichtet) verbunden. Diese Isolierstege 28a zwischen dem ersten Teilprofil 24a und dem zweiten Teilprofil 25a bilden eine erste Isolierstegzone I bzw. -ebene.

Die Isolierstege 28a weisen hier -rein beispielhaft- keine Hohlkammer auf. Alternativ können die Isolierstege 28a aber auch eine oder mehrere Hohlkammern aufweisen oder die Isolierstege 28a können durch Querstege zu einer Art übergeordnetem Isolierprofil zusammengefasst sein.

Die Isolierstege 28a der Isolierstegzone I liegen hier -rein beispielhaft- in einer Ebene. Alternativ ist es auch möglich, dass die Isolierstege 28a der Isolierstegzone I jeweils vertikal und oder horizontal zueinander versetzt angeordnet sind.

Das erste und zweite Teilprofil 24a, 25a sind vorzugsweise als stranggepresste Aluminiumprofile hergestellt. Alternativ ist die Herstellung auch aus einem anderen Werkstoff wie Stahl und/oder einem anderen Fertigungsverfahren möglich. Die Isolierstege 28a sind aus einem Kunststoffwerkstoff hergestellt, so dass jeweils eine weitgehende thermische Trennung zwischen den Teilprofilen 24a, 25a erreicht wird.

Vorzugsweise sind die Isolierstege 28a im Querschnitt stegförmig ausgebildet und weisen verdickte Endabschnitte 29 auf. Vorzugsweise greift dabei jeder der Endabschnitte 29 in eine korrespondierende Nut 30 von jeweils einem der Teilprofile 24a, 25a ein, wobei die Nutwände die verdickten Endabschnitte 29 der Isolierstege 28a in x- und y-Richtung (siehe Koordinatensystem in Fig. 2) vorzugsweise formschlüssig umgreifen. Der jeweilige Endabschnitt 29 weist vorzugsweise einen trapezförmigen oder dreieck- bzw. keilförmigen oder L-förmigen oder rechteckigen Querschnitt auf. Die jeweilige Nut 30 weist dementsprechend einen Querschnitt mit jeweils korrespondierendem Querschnitt auf.

Um eine schubfeste und damit zusätzlich kraftschlüssige Verbindung zwischen dem jeweiligen Endabschnitt 29 und der jeweiligen Nut 30 zu erhalten, ist es vorteilhaft, wenn die jeweiligen Endabschnitte 29 in die jeweilige Nut 30 durch ein Umformverfahren festgelegt ist und / oder mit einem Draht (hier nicht dargestellt) festgesetzt sind, der eine Außenstruktur, wie z.B. eine Rändelung aufweist, was die Schubfestigkeit in Profilrichtung (senkrecht zur Zeichenebene der Fig. 2) erhöht. Die Endabschnitte können aber alternativ auch mit einem geeigneten Fügeverfahren ohne Draht oder dgl. in die Nut 30 eingesetzt sein.

Das erste Teilprofil 24a ist von dem zweiten Teilprofil 25a vorzugsweise über eine Hohlkammer 31 getrennt, die in der ersten Isolierstegzone I zwischen den beiden Isolierstegen 28a und den angrenzenden Metallprofilen 24a, 25a ausgebildet wird. Dadurch sind von einer Außenseite des ersten Teilprofils 24a zu einer zweiten Außenseite des zweiten metallischen Außenprofils 25a eine Reihe von Hohlkammern 26a, 31, und 27a ausgebildet, die für eine gute Wärmedämmung sorgen. Das zweite Teilprofil 25a weist einen Steg 32a auf, wobei endseitig an dem Steg 32a eine Nut 33a zur Aufnahme einer Dichtung (hier nicht dargestellt) vorgesehen ist.

Die Erfindung ist auf die in Fig. 2 dargestellte Variante nicht beschränkt, sondern auch an einem Verbundprofil 5b realisierbar, bei dem zwei Teilprofile 24b, 25b (Innenprofil und Außenprofil) und ein metallisches Mittelprofil 35 (hier nicht dargestellt) über zwei Isolierstegzonen I, II mit einem oder mehreren Isolierstegen 28b verbunden sind.

In Fig. 3 ist eine Ausführungsvariante der Tür 1 dargestellt. Der waagerecht verlaufende Blendrahmenholm 14b des Blendrahmens 3b ist hier aus einem Verbundprofil 5b ausgeführt.

Um Wiederholungen zu vermeiden, werden im Folgenden nur Abweichungen bzw. Änderungen und Ergänzungen zu der oben beschriebenen Ausführungsvariante eines erfindungsgemäßen Verbundprofils 5a nach Fig. 2 beschrieben.

Das Verbundprofil 5b weist ein erstes Teilprofil 24b, auf, in welchem hier wenigstens eine Hohlkammer 26b ausgebildet ist, sowie ein zweites Teilprofil 25b, in dem ebenfalls vorzugsweise wenigstens eine Hohlkammer 27b ausgebildet ist. Darüber hinaus weist das Verbundprofil 5b ein metallisches Mittelprofil 35 auf, in dem ebenfalls vorzugsweise wenigstens eine Hohlkammer 36 ausgebildet ist. Die metallischen Profile 24b, 25b, 35 können alternativ auch ohne ausgeprägte Hohlkammern 26b, 27b, 36 ausgeführt sein oder mehrere Hohlkammern aufweisen.

Das erste Teilprofil 24b ist mit dem Mittelprofil 35 über wenigstens einen oder mehrere Isolierstege 28b (hier parallel ausgerichtet und horizontal leicht versetzt angeordnet) verbunden. Diese Isolierstege 28b zwischen dem ersten Teilprofil 24b und dem Mittelprofil 35 bilden eine erste Isolierstegzone I bzw. -ebene.

Das Mittelprofil 35 ist mit dem zweiten Teilprofil 24b über wenigstens einen oder mehrere Isolierstege 28b (hier parallel ausgerichtet und horizontal leicht versetzt angeordnet) verbunden. Diese Isolierstege 28b zwischen dem ersten Teilprofil 24b und dem Mittelprofil 35 bilden eine zweite Isolierstegzone II bzw. -ebene.

Das erste und zweite Teilprofil 24b, 25b sowie das Mittelprofil 35 sind vorzugsweise als stranggepresste Aluminiumprofile hergestellt. Alternativ ist die Herstellung auch aus einem anderen Werkstoff wie Stahl und/oder einem anderen Fertigungsverfahren möglich. Die Isolierstege 28b sind aus einem Kunststoffwerkstoff hergestellt, so dass jeweils eine weitgehende thermische Trennung zwischen den Teilprofilen 24b, 25b und dem Mittelprofil 35 erreicht wird.

Das erste Teilprofil 24b ist von dem Mittelprofil 35 vorzugsweise über eine Hohlkammer 37 getrennt, die in der ersten Isolierstegzone I zwischen den beiden Isolierstegen 28b und den angrenzenden Metallprofilen 24b, 35 ausgebildet wird. Das zweite Teilprofil 25b ist von dem Mittelprofil 35 vorzugsweise über eine Hohlkammer 38 getrennt, die in der ersten Isolierstegzone II zwischen den beiden Isolierstegen 28b und den angrenzenden Metallprofilen 25b, 35 ausgebildet wird.

Dadurch sind von einer Außenseite des ersten Teilprofils 24b zu einer zweiten Außenseite des zweiten Teilprofils 25b eine Reihe von Hohlkammern 26b, 37, 36, 38 und 27b ausgebildet, die für eine gute Wärmedämmung sorgen. Das zweite Teilprofil 25b weist einen Steg 32b auf, wobei endseitig an dem Steg 32b eine Nut 33b zur Aufnahme einer Dichtung (hier nicht dargestellt) vorgesehen ist.

Das thermisch nicht getrennte Profil 4 des Flügelrahmens 2 und das Verbundprofil 5a, 5b des Blendrahmens 3a, 3b bilden im geschlossenen Zustand der Tür 1 einen Falzbereich 34a, 34b. Der Falzbereich 34a, 34b wird durch die Dichtungen hier nicht dargestellt), für die die Nuten 18 bzw. 33a, 33b vorgesehen sind, gegen die Umgebung abgedichtet.

Erfindungsgemäß ist der Blendrahmen 3a, 3b zum Flügelrahmen 2 thermisch getrennt ausgeführt, so dass auf der brandabgewandten Seite der Tür 1a, 1b keine Temperaturen über 140° auftreten.

Die beschriebene Konstruktion, die vorzugsweise für Brandschutztüren zum Einsatz kommen soll, kennzeichnet sich in vorteilhafter Weise durch einen erheblichen Kostenvorteil aus, da auf teure Mehrfachverriegelungen und eine entsprechend aufwändige Montage verzichtet werden kann. Der überwiegende Teil dieser Türen (ca. 90 %) wird ohnehin im Innenbereich von Gebäuden installiert, so dass die Nachteile einer thermisch ungetrennten Konstruktion, wie sie bei einer Anordnung solcher Türen in der Gebäudehülle auftreten, kaum bzw. nicht zum Tragen kommen.

### Bezugszeichenliste

- 1a, 1b: Tür
- 2: Flügelrahmen
- 3a, 3b: Blendrahmen
- 4: Profil
- 5a, 5b: Verbundprofil
- 6: Flügelrahmenholm
- 7: Flügelrahmenholm
- 8: Flügelrahmenholm
- 9: Flügelrahmenholm
- 10: Seitenteil
- 11: Seitenteil
- 12a, 12b: Blendrahmenholm
- 13a, 13b: Blendrahmenholm
- 14a, 14b: Blendrahmenholm
- 15: Hohlkammer
- 16: Steg
- 17: Steg
- 18: Nut
- 19: Nut
- 20: Füllung
- 21: Nut
- 22: Halteleiste
- 23: Falz
- 24a, 24b: Teilprofil
- 25a, 25b: Teilprofil
- 26a, 26b: Hohlkammer
- 27a, 27b: Hohlkammer
- 28a, 28b: Isoliersteg
- 29: Endabschnitt
- 30: Nut
- 31: Hohlkammer
- 32a, 32b: Steg
- 33a, 33b: Nut
- 34a, 34b: Falzbereich
- 35: Mittelprofil
- 36: Hohlkammer
- 37: Hohlkammer
- 38: Hohlkammer
- I: Isolierstegebene
- II: Isolierstegebene

## Patentansprüche

1. Tür (1a, 1b) oder Fenster mit Brandschutzeigenschaften, wobei die Tür (1a, 1b) oder das Fenster mit einem Blendrahmen (3a, 3b) und einem Flügelrahmen (2), wobei der Flügelrahmen (2) aus Flügelrahmenholmen (6, 7, 8, 9) aufgebaut ist und die Flügelrahmenholme (6, 7, 8, 9) jeweils aus einem Abschnitt eines Profils hergestellt sind und wobei der Blendrahmen (3a, 3b) aus Blendrahmenholmen (12a, 12b, 13a, 13b, 14a, 14b) aufgebaut ist und die Blendrahmenholme (12a, 12b, 13a, 13b, 14a, 14b) jeweils aus einem Abschnitt eines Verbundprofils (5a, 5b) hergestellt sind, wobei am Flügelrahmen (2) ein Falz (23) ausgebildet ist, in den eine Füllung (20) einsetzbar ist, wobei zumindest einer der vertikalen Flügelrahmenholme (6, 7) aus einem thermisch nicht getrennten Profil (4) hergestellt ist.

2. Tür (1a, 1b) oder Fenster nach Anspruch 1, wobei beide vertikalen Flügelrahmenholme (6, 7) aus dem thermisch nicht getrennten Profil (4) hergestellt sind.

3. Tür (1a, 1b) oder Fenster nach Anspruch 1 oder Anspruch 2, wobei beide vertikalen Flügelrahmenholme (6, 7) und ein waagerechter Flügelrahmenholm (8) aus dem thermisch nicht getrennten Profil (4) hergestellt sind.

4. Tür (1a, 1b) oder Fenster nach einem der vorgenannten Ansprüche, wobei sämtliche Flügelrahmenholme (6, 7, 8, 9) aus dem thermisch nicht getrennten Profil (4) hergestellt sind.

5. Tür (1a, 1b) oder Fenster nach einem der vorgenannten Ansprüche, wobei das Verbundprofil (5a) aus einem ersten Teilprofil (24a) und einem zweiten Teilprofil (25a) aufgebaut ist, die jeweils durch Isolierstege (28a) beabstandet miteinander verbunden sind.

6. Tür (1a, 1b) oder Fenster nach einem der vorgenannten Ansprüche, wobei das Verbundprofil (5b) aus einem ersten Teilprofil (24a), einem Mittelprofil (35) und einem zweiten Teilprofil (25b) aufgebaut ist, die jeweils durch Isolierstege (28b) beabstandet miteinander verbunden sind.

7. Tür (1a, 1b) oder Fenster nach einem der vorgenannten Ansprüche, wobei das Verbundprofil (5a, 5b) jeweils mehrere Hohlkammern (26a, 31, 27a) bzw. (26b, 37, 36, 38, 27b) aufweist.

8. Tür (1a, 1b) oder Fenster nach einem der vorgenannten Ansprüche, wobei das thermisch nicht getrennten Profil (4), das erste Teilprofil (24a, 24b), das Mittelprofil (35) und das zweite Teilprofil (25a, 25b) jeweils zumindest eine Hohlkammer (26a, 26b, 36, 27a, 27b) aufweist.

9. Tür (1a, 1b) oder Fenster nach einem der vorgenannten Ansprüche, wobei das thermisch nicht getrennte Profil (4), das erste Teilprofil (24a, 24b), das Mittelprofil (35) und das zweite Teilprofil (25a, 25b) jeweils aus einem Metall, bevorzugt aus einem Aluminiumwerkstoff im Strangpressverfahren hergestellt sind.

10. Tür (1a, 1b) oder Fenster nach einem der vorgenannten Ansprüche, wobei das die Isolierstege (28a, 28b) jeweils aus einem Kunststoffwerkstoff hergestellt sind.

## Claims

1. Door (1a, 1b) or window having fireproofing properties, wherein the door (1a, 1b) or window comprises a fixed frame (3a, 3b) and a sash frame (2), wherein the sash frame (2) is composed of sash frame spars (6, 7, 8, 9) and the sash frame spars (6, 7, 8, 9) are each made of a section of a profile, and wherein the fixed frame (3a, 3b) is composed of fixed frame spars (12a, 12b, 13a, 13b, 14a, 14b) and the fixed frame spars (12a, 12b, 13a, 13b, 14a, 14b) are each made of a section of a composite profile (5a, 5b), wherein a rabbet (23) is formed on the sash frame (2) into which a filling (20) can be inserted, wherein at least one of the vertical sash frame spars (6, 7) is made of a thermally non-separated profile (4).

2. Door (1a, 1b) or window according to claim 1, wherein both vertical sash frame spars (6, 7) are made of the thermally non-separated profile (4).

3. Door (1a, 1b) or window according to claim 1 or claim 2, wherein both vertical sash frame spars (6, 7) and a horizontal sash frame spar (8) are made of the thermally non-separated profile (4).

4. Door (1a, 1b) or window according to one of the preceding claims, wherein all sash frame spars (6, 7, 8, 9) are made of the thermally non-separated profile (4).

5. Door (1a, 1b) or window according to one of the preceding claims, wherein the composite profile (5a) is constructed from a first partial profile (24a) and a second partial profile (25a), which are each connected to one another at a distance by insulating webs (28a).

6. Door (1a, 1b) or window according to one of the preceding claims, wherein the composite profile (5b) is constructed from a first partial profile (24a), a middle profile (35) and a second partial profile (25b), which are each connected to one another at a distance by insulating webs (28b).

7. Door (1a, 1b) or window according to one of the preceding claims, wherein the composite profile (5a, 5b) comprises a plurality of hollow chambers (26a, 31,27a) and (26b, 37, 36, 38, 27b), respectively.

8. Door (1a, 1b) or window according to one of the preceding claims, wherein the thermally non-separated profile (4), the first partial profile (24a, 24b), the middle profile (35) and the second partial profile (25a, 25b) each have at least one hollow chamber (26a, 26b, 36, 27a, 27b).

9. Door (1a, 1b) or window according to one of the preceding claims, wherein the thermally non-separated profile (4), the first partial profile (24a, 24b), the middle profile (35) and the second partial profile (25a, 25b) are each made of a metal, preferably of an aluminum material by extrusion.

10. Door (1a, 1b) or window according to one of the preceding claims, wherein the insulating webs (28a, 28b) are each made of a plastic material.

## Revendications

1. Porte (1a, 1b) ou fenêtre possédant des propriétés coupe-feu, laquelle porte (1a, 1b) ou fenêtre est composée d'un châssis de battant (3a, 3b) et d'un châssis de dormant (2), le châssis de battant (2) étant composé de montants et traverses de châssis de battant (6, 7, 8, 9) et les montants et traverses de châssis de battant (6, 7, 8, 9) étant fabriqués chacun à partir d'une section d'un profilé et le châssis de dormant (3a, 3b) étant composé de montants et traverses de châssis de dormant (12a, 12b, 13a, 13b, 14a, 14b) et les montants et traverses de châssis de dormant (12a, 12b, 13a, 13b, 14a, 14b) étant fabriqués chacun à partir d'une section d'un profilé composite (5a, 5b), une feuillure (23) dans laquelle une garniture (20) peut être insérée étant formée sur le châssis de battant (2), au moins un des montants et traverses de châssis de battant (6, 7) étant fabriqué à partir d'un profilé sans séparation thermique (4).

2. Porte (1a, 1b) ou fenêtre selon la revendication 1, dans laquelle les deux montants du châssis de battant (6, 7) sont fabriqués à partir du profilé sans séparation thermique (4).

3. Porte (1a, 1b) ou fenêtre selon la revendication 1 ou 2, dans laquelle les deux montants du châssis de battant (6, 7) et une traverse du châssis de battant (8) sont fabriqués à partir du profilé sans séparation thermique (4).

4. Porte (1a, 1b) ou fenêtre selon l'une des revendications précédentes, dans laquelle tous les montants et toutes les traverses de châssis de battant (6, 7, 8, 9) sont fabriqués à partir du profilé sans séparation thermique (4).

5. Porte (1a, 1b) ou fenêtre selon l'une des revendications précédentes, dans laquelle le profilé composite (5a) est formé d'un premier profilé partiel (24a) et d'un deuxième profilé partiel (25a) qui sont reliés à distance l'un de l'autre par des ailes isolantes (28a).

6. Porte (1a, 1b) ou fenêtre selon l'une des revendications précédentes, dans laquelle le profilé composite (5b) est formé d'un premier profilé partiel (24a), d'un profilé intermédiaire (35) et d'un deuxième profilé partiel (25b) qui sont reliés à distance l'un de l'autre par des ailes isolantes (28b).

7. Porte (1a, 1b) ou fenêtre selon l'une des revendications précédentes, dans laquelle chaque profilé composite (5a, 5b) présente plusieurs compartiments creux (26a, 31, 27a) ou (26b, 37, 36, 38, 27b).

8. Porte (1a, 1b) ou fenêtre selon l'une des revendications précédentes, dans laquelle le profilé sans séparation thermique (4), le premier profilé partiel (24a, 24b), le profilé intermédiaire (35) et le deuxième profilé partiel (25a, 25b) présentent chacun au moins un compartiment creux (26a, 26b, 36, 27a, 27b).

9. Porte (1a, 1b) ou fenêtre selon l'une des revendications précédentes, dans laquelle le profilé sans séparation thermique (4), le premier profilé partiel (24a, 24b), le profilé intermédiaire (35) et le deuxième profilé partiel (25a, 25b) sont fabriqués chacun à partir d'un métal, de préférence d'un matériau à base d'aluminium, par un procédé d'extrusion.

10. Porte (1a, 1b) ou fenêtre selon l'une des revendications précédentes, dans laquelle les ailes isolantes (28a, 28b) sont fabriquées chacune à partir d'un matériau synthétique.
